# EUROPÄISCHE PATENTSCHRIFT

(11) **EP 1 982 037 B1**
(45) Veröffentlichungstag und Bekanntmachung des Hinweises auf die Patenterteilung: **27.03.2013**
(21) Anmeldenummer: 06817761.7
(22) Anmeldetag: 18.12.2006
(51) Int. Cl.: E06B 3/46, E05D 15/06

(54) **BESCHLAGSANORDNUNG FÜR ZWEI U- FÖRMIGE, ÜBEREINANDER VERFAHRBARE SCHIEBETÜREN AN EINEM SCHRANK**
FITTING ARRANGEMENT FOR TWO U-SHAPED SLIDING DOORS, MOVABLE ONE ABOVE THE OTHER, ON A CABINET
ARRANGEMENT DE FERRURE POUR DEUX PORTES COULISSANTES EN FORME DE U POUVANT COULISSER L'UNE AU-DESSUS DE L'AUTRE SUR UNE ARMOIRE

(30) Priorität: 10.02.2006 CH 222062006
(43) Veröffentlichungstag der Anmeldung: 22.10.2008
(73) Patentinhaber: EKU AG, CH-8370 Sirnach (CH)
(72) Erfinder: GOLDINGER, Beat, CH-8272 Ermatingen (CH); ZINGG, Heinz, CH-9244 Niederuzwil (CH)
(74) Vertreter: Gachnang, Hans Rudolf
(86) Internationale Anmeldenummer: PCT/CH2006/000710
(87) Internationale Veröffentlichungsnummer: WO 2007/090300

(56) Entgegenhaltungen:
- EP-A- 1 205 626
- WO-A-91/05117
- DE-U1- 9 319 844
- FR-A- 2 005 911
- FR-A1- 2 576 955
- GB-A- 590 763
- GB-A- 1 212 711

## Beschreibung

Gegenstand der Erfindung ist eine Beschlagsanordnung für zwei u-förmige übereinander verfahrbare Schiebetüren an einem Schrank gemäss Oberbegriff des Patentanspruchs 1.

Beschlagsanordnungen der obenbezeichneten Gattung sind bekannt. Sie dienen dazu, einen Schiebetürabschnitt, welcher einen Front-, einen Rücktürabschnitt und einen Deckentürabschnitt umfasst, entlang von Schienen zu bewegen.

Aus der EP 1 205 626 ist ein Schiebetürbeschlag für Möbel bekannt, bei dem die beiden verschiebbaren winkelförmigen Türen auf Führungsschienen mit zwei Rollbahnen gelagert sind. Die Führungsschienen für die Abstützung des horizontalen Abschnitts der Schiebetür sind auf der Oberkante der Rückwand aufgesetzt und die beiden Führungsschienen für die Abstützung der vertikalen Abschnitte, d.h. der Fronttüren, sind auf die Vorderkante des Schrankbodens aufgesetzt.

Dieser bekannte Schiebetürbeschlag muss sehr exakt montiert werden, da keine Möglichkeit besteht, Masstoleranzen des Schrankes und/oder der Schienen bzw. der in den Schienen abrollenden Laufwerke auszugleichen. Insbesondere ist eine gegenseitige Justierung der beiden übereinander verschiebbar angeordneten Türen nicht möglich, wenn durch hohe Lasten im Schrank letzterer sich durchbiegt. Ein weiterer Nachteil dieser Schiebetürbeschläge besteht darin, dass sie bei geöffnetem Schrank sichtbar sind, wobei insbesondere die die vertikalen Türabschnitte aufnehmende Führungsschiene völlig frei liegt und entsprechend zur Verschmutzung neigt. Zudem sind die Laufrollen nicht gegen das Abheben von den Rollenbahnen gesichert. Dies kann zu einer Entgleisung einer Schiebetür führen, wenn diese unsachgemäss mit hoher Geschwindigkeit gegen den Endanschlag bewegt wird. Die aufgeführten Nachteile sind auch vorhanden, wenn anstelle von zwei L-förmig miteinander verbundenen Türabschnitte, dann drei, welche u-förmig miteinander verbunden sind, eingesetzt werden.

Eine Aufgabe der vorliegenden Erfindung besteht nun darin, eine Beschlagsanordnung zu schaffen, die für den Betrachter des Schranks, welcher vor diesem steht oder sitzt, unauffällig oder unsichtbar ist. Eine weitere Aufgabe der Erfindung besteht darin, dass die Schiebetüren bezüglich des Schranks und auch untereinander derart justierbar sind, dass die gegenseitigen Abstände, d.h. die Parallelität der vertikalen und der horizontalen Schiebetürabschnitte der beiden Schiebetüren einstellbar sind. Eine weitere Aufgabe der Erfindung besteht darin, die Führungsschiene derart auszubilden, dass die Laufrollen auch bei unsachgemässer Behandlung der Schiebetüren nicht entgleisen können.

Gelöst wird diese Aufgabe durch eine Beschlagsanordnung gemäss den Merkmalen des Patentanspruchs 1. Vorteilhafte Ausgestaltungen der Beschlagsanordnung sind in den abhängigen Ansprüchen umschrieben.

Es gelingt durch zwischen der innenliegenden Schiebetür und der aussenliegenden Schiebetür als auch auf einer Schrankwand angeordneten Führungsrollen mit vertikalen Achsen, die Schiebetür stets parallel verwindungs- und schwingungsfrei zu führen. Die Führungsschienen für die vertikalen Schiebetürabschnitte sind unterhalb des Schrankbodens und bezüglich dessen Stirnfläche zurückversetzt angeordnet. Sie sind daher vom üblichen Betrachtungsstandort nicht oder bei sehr niedriger Sitzposition nur wenig sichtbar und zudem vor Verschmutzung geschützt. Durch auch im montierten Zustand erreichbare Höhenjustierungen lassen sich die Schiebetüren vorn und hinten in der Vertikalen jederzeit justieren. Die einmal in die Führungsschienen eingesetzten Laufrollen können nicht von den Rollenbahnen abheben.

Anhand eines illustrierten Ausführungsbeispiels wird die Erfindung näher erläutert. Es zeigen
- Figur 1: eine schematische Darstellung eines Schranks (sideboard), dessen Schiebetüren im Zentrum des Schranks übereinander geschoben sind,
- Figur 2: einen Vertikalschnitt durch den Schrank längs Linie II-II in Figur 1,
- Figur 3: eine Ansicht des Laufwerks an der Unterkante eines vertikalen Türabschnitts der innenliegenden Tür, aus Richtung des Pfeils P in Figur 2,
- Figur 4: eine Ansicht des Laufwerks an der Unterkante des vertikalen Türabschnitts der aussenliegenden Tür, aus Richtung des Pfeils P in Figur 2,
- Figur 5: einen Horizontalschnitt durch den Schrank längs Linie V-V in Figur 2.

In Figur 1 ist ein Schrank 1 mit einem Sockel 3, einem Boden 5, zwei Stirn- oder Seitenwänden 7 sowie einer inneren Schiebetür 11 und einer äusseren Schiebetür 13 ersichtlich. Die beiden Schiebetüren 11, 13 sind U-förmig ausgebildet, d.h. sie umfassen je zwei vertikale Türabschnitten 11a und 13a sowie je einen horizontalen Türabschnitt 11b und 13b.

Bei beiden Schiebetüren 11,13 sind im Vertikalschnitt durch den Schrank 1 gemäss Figur 2 Laufschienen 15 ersichtlich. Die Laufschienen 15 sind mit Schrauben 19 von unten am Boden 5 befestigt. Vorzugsweise liegt der vordere Schenkel 21 der Laufschienen 15 nicht bündig zur Stirnfläche 23 des Bodens 5, sondern ist um einen geeigneten Betrag zurückversetzt. Die Laufschiene 15 weist zwei u-förmige, miteinander verbundene Abrollkanäle 25 und 27 auf. Je eine der Seitenwände der beiden Abrollkanäle 25,27 trägt an ihrem unteren .Ende eine der Rollbahnen 29 und 31. Der Abstand der Scheitel der Rollbahnen 29,31 zu den gegenüber liegenden Flächen der Abrollkanäle 25,27 ist nur wenig grösser als der Durchmesser der darauf abrollenden Laufrollen 33.

Die näher der Schrankmitte liegende Rollbahn 29 trägt die Laufrolle 33, welche den äusseren Türabschnitt 13a der aussen liegenden Schiebetür 13 trägt. Die Laufrolle 33 ist am vertikal verlaufenden Schenkelende 35 eines U-förmigen Beschlags 37 drehbar gelagert. Der vertikale Schenkel 39 des Beschlags 37 ist mit Schrauben 41 an der Innenseite des vertikalen Türabschnitts 13a befestigt. Der vertikale Schenkel 39 weist die Form einer rechteckigen Platte auf, in deren Zentrum ein Exzenter 43 angeordnet ist. Der Exzenter 43 liegt in einer zylindrischen Bohrung 45 im Schenkel 39 und umfasst eine exzentrisch drehbar gelagerte Scheibe 47. Die Scheibe 47 ist mit einem exzentrisch in der Scheibe 47 befestigten Bolzen 49 in der Schiebetür 13 gelagert. Durch Drehen der Scheibe 47 mit einem Schraubendreher kann der Beschlag 37 vertikal verschoben und danach durch die Schrauben 41 fixiert werden. Selbstverständlich könnte auch eine andere geeignete Justiervorrichtung zur vertikalen Justierung der Schiebetüren 11,13 eingesetzt sein.

In der Rollbahn 31, die den Aussenseiten des Schranks 1 näher liegt, ist die Laufrolle 33 gelagert, welche an einem analog zum Beschlag 37 ausgebildeten Beschlag 37' für die innenliegende Schiebetür 11 befestigt ist. Im Unterschied zum Beschlag 37 für die aussenliegende Tür 13 sind die Schenkel des Beschlags 37' kürzer ausgebildet. Der Beschlag 37' an der inneren Schiebetür 11 findet dadurch Raum innerhalb der Ausdehnung des Beschlags 37 an der aussenliegenden Schiebetür 13. Mit anderen Worten: Der Beschlag 37' wird von Beschlag 37 an der äusseren Schiebetür 13 umfasst. Auch der Beschlag 37' an der innenliegenden Schiebetür 11 ist in der Vertikalen durch einen entsprechenden Exzenter 43 in der vertikalen Richtung justierbar.

Im Horizontalschnitt gemäss Figur 5 sind die auch in Figur 2 im Vertikalschnitt sichtbaren Seitenführungsrollen 9a und 9b dargestellt. Die Seitenführungsrollen 9a sind auf der Oberseite des horizontalen Türabschnitts 11b der innenliegenden Schiebetür 11 an einer Rollentragplätte 51 befestigt. Die Röllentragplatte 51 ist mit Schrauben 53 mit der inneren Schiebetür 11 verbunden. Mit einer exzentrisch gelagerten Scheibe 55 (Fig. 2) kann die Rollentragplatte 51 quer zur Laufrichtung der Schiebetüren 11,13 justiert werden, derart, dass die Abstände zwischen den vertikalen Türabschnitten 11a,13a an der Vorderseite des Schranks 1 und an der Rückseite des Schranks 1 identisch sind. Dabei gelangen die Seitenführungsrollen 9a,9b in Anlage mit den Innenseiten der vertikalen Türabschnitte 13a. Um Herstellungstoleranzen und Masstoleranzen auszugleichen, die sich aus der Dehnung der meist aus Holz hergestellten Schiebetüren 11,13 ergeben, ist vorzugsweise eine der beiden Seitenführungsrollen 9a oder 9b federnd in der Rollentragplatte 51 gelagert.

Ein zweites Paar Seitenführungsrollen 9a,9b, welche analog zu den zuvor beschriebenen ausgebildet sind, ist an einer vorzugsweise in der Mitte des Schranks 1 eingesetzten Zwischenwand 57 angeordnet (vgl. Figur 5). Diese Seitenführungsrollen 9a und 9b führen die innenliegende Schiebetür 11 und halten diese bezüglich der Vorder- und Hinterkante 59a,59b der Zwischenwand 57 in einem gleichbleibenden Abstand. Gleichzeitig stützen sie selbstverständlich die aussenliegende Schiebetür 13 über die Seitenführungsrollen an der innenliegenden Schiebetür 11 ab.

Die beiden Schiebetüren 11,13 werden von der Seite in die Führungsschienen 15 am Schrank 1 eingeführt. Dazu muss eine der beiden Seitenwände 7 demontierbar sein oder erst später montiert werden.

## Patentansprüche

1. Beschlagsanordnung an u-förmigen übereinander verfahrbaren Schiebetüren (11,13) an einem Schrank (1), umfassend je zwei vertikale Türabschnitte (11a,13a), die je durch einen horizontalen Türabschnitt (11b,13b) verbunden sind, wobei die vertikalen Abschnitte (11a,13a) im Bereich des Bodens (5) des Schrankes (1) auf Schienen (15) abgestützt und dort horizontal verschiebbar gelagert sind,
**dadurch gekennzeichnet,**
**dass** auf der Oberseite der inneren Schiebetür (11) die Seitenführungsrollen (9a,9b) mit vertikal liegenden Achsen an Rollentragplatten (51) befestigt sind, welche Seitenführungsrollen (9a,9b) an den Innenflächen der aussenliegenden Schiebetür (13) abwälzen und/oder dass die Seitenführungsrollen (9a,9b) an einer im Schrank (1) eingesetzten Zwischenwand (57) befestigt sind und an den Innenflächen der innen liegenden Schiebetür (11) abwälzen.

2. Beschlagsanordnung nach Anspruch 1, **dadurch gekennzeichnet, dass** eine der Seitenführungsrollen (9b) federelastisch gelagert ist.

3. Beschlagsanordnung nach einem der Ansprüche 1 oder 2, **dadurch gekennzeichnet, dass** eine der Seitenführungsrollen (9a) durch eine Exzenterscheibe (55) in der Horizontalen justierbar gelagert ist.

4. Beschlagsanordnung nach einem der Ansprüche 2 bis 3, **dadurch gekennzeichnet, dass** die Rollbahnen (29,31) an den Schienen (15) für die Laufrollen (33) der vertikalen Abschnitte (11a,13a) nebeneinander und unterhalb des Bodens (5) angeordnet sind.

5. Beschlagsanordnung nach Anspruch 4, **dadurch gekennzeichnet, dass** die Laufrollen (33) an den vertikalen Türabschnitten (11a,13a) an u-förmigen, an den Rückseiten der vertikalen Türabschnitte (11a,13a) befestigten Beschlägen (39) angeordnet sind.

6. Beschlagsanordnung nach Anspruch 5, **dadurch gekennzeichnet, dass** die Beschläge (39) durch Exzenter (43) bezüglich der Türabschnitte (11a,13a) in der Vertikalen ein- und feststellbar sind.

7. Beschlagsanordnung nach einem der Ansprüche 5 oder 6, **dadurch gekennzeichnet, dass** die Abstände der Scheitel der Rollbahnen (29,31) von den darüber liegenden Wandbereichen der Laufschienen (15) nur wenig grösser sind als der Durchmesser der Laufrollen (33).

## Claims

1. Fitting arrangement on U-shaped sliding doors (11, 13) of a cabinet (1) which run one above the other and comprise in each case two vertical door sections (11a, 13a) that are in each case connected by a horizontal door section (11b, 13b), wherein the vertical sections (11a, 13a) are supported in the region of the base (5) of the cabinet (1) on running rails (15) and are mounted there so as to be horizontally displaceable, **characterised in that** on the top of the inner sliding door (11) the lateral guide rollers (9a, 9b) are attached with vertical axes to roller support plates (51), which lateral guide rollers (9a, 9b) roll along the inner surfaces of the outer sliding door (13), and/or in that the lateral guide rollers (9a, 9b) are attached to an intermediate wall (57) that is inserted in the cabinet (1) and roll along the inner surfaces of the inner sliding door (11).

2. Fitting arrangement according to claim 1, **characterised in that** one of the lateral guide rollers (9b) is mounted in a spring-elastic manner.

3. Fitting arrangement according to any one of claims 1 or 2, **characterised in that** one of the lateral guide rollers (9a) is mounted so as to be horizontally adjustable by means of an eccentric disc (55).

4. Fitting arrangement according to any one of claims 2 to 3, **characterised in that** the roller tracks (29, 31) on the running rails (15) for the running rollers (33) of the vertical sections (11a, 13a) are arranged next to one another and below the base (5).

5. Fitting arrangement according to claim 4, **characterised in that** the running rollers (33) on the vertical door sections (11 a, 13a) are arranged on U-shaped fittings (39) which are attached to the rear sides of the vertical door sections (11a, 13a).

6. Fitting arrangement according to claim 5, **characterised in that** the fittings (39) can be vertically adjusted and fixed relative to the door sections (11a, 13a) by means of eccentrics (43).

7. Fitting arrangement according to any one of claims 5 or 6, **characterised in that** the distances of the apexes of the roller tracks (29, 31) from the wall regions of the running rails (15) located thereabove are only slightly greater than the diameter of the running rollers (33).

## Revendications

1. Ensemble de ferrure sur deux portes coulissantes (11, 13) en forme de U, pouvant coulisser l'une au-dessus de l'autre sur une armoire (1), comprenant chacune deux parties de porte verticales (11a, 13a) qui sont reliées par une partie de porte horizontale respective (11b, 13b), sachant que les parties verticales (11a, 13a) sont soutenues sur des rails (15) dans la région du fond (5) de l'armoire (1) et y sont montées à coulissement horizontal,
**caractérisé en ce que** les galets de guide latéral (9a, 9b) sont fixés, avec leurs axes à la verticale, sur des plaques porte-galets (51) sur le dessus de la porte coulissante intérieure (11), sachant que les galets de guide latéral (9a, 9b) roulent sur les faces intérieures de la porte coulissante extérieure (13), et/ou **en ce que** les galets de guide latéral (9a, 9b) sont fixées sur une paroi intermédiaire (57) installée dans l'armoire (1) et roulent sur les faces intérieures de la porte coulissante intérieure (11).

2. Ensemble de ferrure selon la revendication 1, **caractérisé en ce qu'**un (9b) des galets de guide latéral est monté à élasticité de ressort.

3. Ensemble de ferrure selon la revendication 1 ou 2, **caractérisé en ce qu'**un (9a) des galets de guide latéral est monté avec possibilité d'ajustement horizontal par un excentrique (55).

4. Ensemble de ferrure selon la revendication 2 ou 3, **caractérisé en ce que** les chemins de roulement (29, 31) sur les rails (15) pour les galets de roulement (33) des parties verticales (11a, 13a) sont disposés en juxtaposition et en dessous du fond (5).

5. Ensemble de ferrure selon la revendication 4, **caractérisé en ce que** les galets de roulement (33) sur les parties de porte verticales (11a, 13a) sont disposés sur des ferrures (39) en forme de U fixées sur les côtés arrière des parties de porte verticales (11a, 13a).

6. Ensemble de ferrure selon la revendication 5, **caractérisé en ce que** les ferrures (39) peuvent être, par des excentriques (43), réglées verticalement et fixées en position par rapport aux parties de porte (11a, 13a).

7. Ensemble de ferrure selon la revendication 5 ou 6, **caractérisé en ce que** les distances entre les sommets des chemins de roulement (29, 31) et les régions de paroi des rails de roulement (15) qui se trouvent au-dessus ne sont que légèrement supérieures au diamètre des galets de roulement (33).
